# EUROPÄISCHE PATENTSCHRIFT

(11) **EP 2 314 912 B1**
(45) Veröffentlichungstag und Bekanntmachung des Hinweises auf die Patenterteilung: **10.04.2013**
(21) Anmeldenummer: 10006873.3
(22) Anmeldetag: 02.07.2010
(51) Int. Cl.: F21V 14/06, F21V 19/02, F21K 99/00

(54) **LED-Lampe mit stufenlos einstellbarem Abstrahlwinkel**
LED lamp with infinitely adjustable emission angle
Lampe à DEL dotée d'un angle de rayonnement réglable en continu

(30) Priorität: 22.10.2009 DE 102009050395
(43) Veröffentlichungstag der Anmeldung: 27.04.2011
(73) Patentinhaber: Götz, Christian, 97084 Würzburg (DE); Spieß, Werner, 76307 Karlsbad (DE); Jung, Chiu Hua, Taoyuan County 32096 (TW)
(72) Erfinder: Götz, Christian, 97084 Würzburg (DE); Spieß, Werner, 76307 Karlsbad (DE); Jung, Chiu Hua, Taoyuan County 32096 (TW)
(74) Vertreter: Kodron, Felix

(56) Entgegenhaltungen:
- DE-U1-202005 019 594
- US-A1- 2003 117 797
- US-A1- 2004 190 286

## Beschreibung

Die Erfindung betrifft eine LED-Lampe mit stufenlos einstellbarem Abstrahlwinkel gemäß dem Oberbegriff des Patentanspruches 1.

Aufgrund längerer Standzeiten sowie deutlich reduziertem Energieverbrauch konzentrieren sich Entwicklungen im Bereich der Leuchtmittel darauf, herkömmliche Leuchtmittel durch LED-Austauschlampen zu ersetzen.

Es sind hierbei beispielsweise Austauschlampen für AR 111 Halogenlampen bekannt, die standardmäßig 6 Einzel-LED's aufweisen, vor denen auf einem Linsenarray angeordnete Einzellinsen angeordnet sind. Es werden diese Austauschlampen in der Regel mit einem definierten Abstrahlwinkel in unterschiedlichen Stufen (üblicherweise 10'Grad, 25 Grad, 30 Grad, 40 Grad) geliefert, der vom Kunden nicht verändert werden kann. Eine Anpassung des Abstrahlwinkels wäre aber durchaus sinnvoll und beim Kunden gewünscht.

Aus dem Stand der Technik sind bereits Lösungen bekannt, bei denen die Veränderung des Abstrahlwinkels eines mit LED's bestückten Stahlers über eine Veränderung des Abstandes zwischen der LED-Ebene und der Linsenebene verwirklicht wird.

Die Schrift WO 2004/034748 A1 offenbart eine modulare Lampe auf LED-Basis, bei der eine vorgesetzte Optik zur Fokussierung des Lichts verwendet wird. Diese Optik besteht aus in einer Ebene angeordneten Einzellinsen, die mit den einzelnen LED korrespondierend angeordnet sind und in einem Führungsrahmen angeordnet sind, der mit Klips in entsprechende Aufnahmen an der Lampe eingreift. Es handelt sich hierbei um eine gleitend verschiebbare Anordnung, um den Lichtstrahl modellieren zu können.

Nachteilig bei dieser Lösung ist allerdings, dass die Optik lediglich auf die Lampe aufsteckbar ausgebildet ist, wodurch zum einen eine exakte Fokussierung schwierig ist, da eine linear wirkende Kraft in Richtung der Lichtachse zur Verschiebung der Optik aufgebracht und somit diese schwer genau einzustellen ist. Desweiteren kann es leicht zu einem unbeabsichtigten Verstellen der gewünschten Werte kommen, wenn ein Druck auf diese aufgesteckte Optik ausgeübt wird, bzw. wenn diese sich unbeabsichtigt von der Lampe entfernt. Es mangelt somit bei der Lösung zum einen an der genauen Justierbarkeit als auch an der Sicherung der eingestellten Fokussierung.

Eine weitere relevante Veröffentlichung ist die WO 2007/007271 A2, in der ein Lampertsystem offenbart ist, welches ebenfalls über eine Reihe von LED-Leuchtmitteln verfügt, dem ein Linsenarray zugeordnet ist. Dieses. Linsenarray wird hierbei auf einer zur Einstellung der Distanz zwischen Leuchtmittelebene und Linsenebene verstellbaren, in der Lichtachse der Lampe liegenden Träger eingestellt, der zentral an der Unterseite des Linsenarray angreift und ebenfalls zentral durch das Leuchtmittelarray geführt ist. Die Veränderung des Abstandes zwischen dem Linsenarray und Leuchtmittelarray wird hierbei durch eine Rotation dieses Trägers und der darin angeordneten Linsenarrays erreicht.

Hierbei ist nachteilig, dass somit die einzelnen aus dem Linsenarray geführten Linsen nicht in einer linearen Bewegung auf die Leuchtmittel zugeführt werden, sondern selbst rotierend an die Leuchtmittel herangeführt werden. Es ist dies in der Anmeldung beabsichtigt, um durch die Veränderung der Linsen in ihrer Position zu den Leuchtmitteln Effekte erzielen zu können, die denen einer Discolampe ähneln.

Aus der Veröffentlichung US 2004/0190264 A1 ist eine Taschenlampe bekannt, bei der die Führung einer Linsenplatte weg von einer bestimmten Anordnung mehrerer LEDs erfolgt, ohne das hierbei die Linsenplatte in ihrer Position zu den einzelnen LEDs verändert wird. Es wird hierfür ein parallel zur Strahlachse geführtes Führungselement in einer entsprechenden Aufnahme der Linsenplatte geführt, so dass diese Linsenplatte an diesem statischen Führungsglied entlang nach vorne und zurück bewegt wird, ohne dass eine Rotation möglich ist.

Nachteilig hierbei ist, daß der gesamte vordere Bereich der als Taschenlampe ausgebildeten Lichtquelle gedreht werden muss, um die in diesem vorderen Bereich der Lampe angeordnete Linsenplatte von der LED-Platine weg oder auf diese zu zu bewegen. Um hierbei das Mitdrehen dieser Linsenplatte zu verhindern, muss diese zum einen was die Bewegung innerhalb der Lichtachse anbetrifft starr mit dem vorderen Bereich der Lampe verbunden sein, allerdings zum anderen in der Lage sein, eine Rotationsbewegung innerhalb dieses vorderen Abschnitts der Lampe zu vollziehen, da ja das vordere Lampenelement gedreht wird, die Linsenplatte aber innerhalb des Lampenelementes nach vorne oder zurück bewegt, aber eben nicht mitgedreht werden soll.

Aus der US 2003/117797 A1 ist ein LED-Spot mit verstellbarer Linse offenbart, wobei die Verwendung einer Fresnelllinse angesprochen wird. Es sind unterschiedliche Wege der Verstellbarkeit angesprochen, wobei allerdings die Linse bei dieser Verstellung vor den Leds rotiert. Daher ist hier nachteiligerweise eine stufenlose Einstellbarkeit nicht möglich, da der Linsenhalter mit Fresnelllinse immer wieder in die richtige Position über die LEDs gebracht werden muss, um überhaupt eine Lichtabstrahlung aus der Leuchte zu erhalten. Insofern handelt es sich hierbei um eine vergleichsweise unkomfortable Konstruktion ohne stufenlose Verstellmöglichkeit.

Aufgabe der vorliegenden Erfindung ist es vor diesem Hintergrund, eine LED-Lampe mit stufenlos einstellbarem Abstrahlwinkel zu schaffen, wobei mehrere LEDs auf einer Trägerplatte angeordnet sind und eine in ihrer Distanz zu dieser Trägerplatte verstellbare Linsenplatte dieser vorangestellt ist, wobei eine einfache und dauerhafte Einstellung des Abstrahlwinkels konstruktiv ermöglicht wird. Weiterhin soll die Lampe trotz der Verwendung mehrerer LEDs eine homogene Lichtabstrahlung ermöglichen, bei der die einzelnen Lichtquellen nicht mehr erkennbar sind.

Weiterhin soll eine Taschenlampe geschaffen werden, die ebenfalls eine einfache und dauerhafte Einstellung des Abstrahlwinkels konstruktiv ermöglicht und gleichzeitig eine gute Wärmeableitung der LEDs realisiert

Gelöst wird die erste Aufgabe mit einer LED-Lampe mit den Merkmalen des Hauptanspruchs 1. Die Unteransprüche 2 bis 8 haben hierbei vorteilhafte Ausgestaltungen der LED-Lampe zum Gegenstand.

Die Aufgabe einer Taschenlampe wird durch Anspruch 9 sowie die Unteransprüche 10 und 11 gelöst.

Die erfindungsgemäße LED-Lampe weist hierbei eine Kombination von Merkmalen auf, deren Zusammenwirken eine Einstellbarkeit und eine Leuchtleistung bewirken, die der beispielsweise einer Original AR-111 Halogenlampe sehr nahe kommt.

Es wird hierfür in einer zweckmäßigen Ausführungsform eine Lampe mit 9 LED's vorgeschlagen, die auf einer LED-Trägerplatte in einer Ebene angeordnet sind. Diesen LED's zugeordnet ist in einer parallelen Ebene ein Linsenarray in Form von einem Fresnel-Linsenarray vorgesehen, da dieses eine gleichmäßige Lichtabstrahlung realisiert auch bei Verwendung einer Vielzahl einzelner LEDs auf einer Platine. Den einzelnen LEDs ist hierbei jeweils eine Fresnellinse des Arrays direkt zugeordnet unabhängig von jeweils gewählter. Abstrahlwinkel.

Hierfür ist das Fresnellinsenarray in seiner Distanz zur LED-Ebene verstellbar geführt, Erreicht wird dies über eine spezielle Mechanik, die aus einem die Linsenplatte tragenden Haltering besteht, der durch zumindest zwei vertikal in diesen eingreifende Führungsbolzen derart geführt wird, das lediglich eine vertikale Verschiebung dieses linsentragenden Halterings möglich ist.

Den Haltering umschließend ist nun ein Führungsring mit Innengewinde um diesen Haltering geschlossen angeordnet, wobei der Haltering mit seiner Aussenkontur in das steil ausgebildete Führungsgewinde des Führungsrings eingreift, und somit bei Drehung des Führungsrings in einem äusseren Fixierungsring der Haltering mit der Linse eine vertikale Verschiebung zur LED-Platine hin oder von dieser weg, je nach Drehrichtung des Führungsrings, vollzieht, wobei die den jeweiligen LEDs zugeordneten Fresnellinsen des Arrays ihre Position über den LEDs beibehalten, also das Linsenarray keine Drehbewegung vollzieht.

Vorteilhafterweise ist die Distanz zwischen dem Fresnel-Linsenarray und LED-Trägerplatte so gewählt, dass Abstrahlwinkel zwischen etwa 10° und 60° stufenlos einstellbar sind. Dies sind Abstrahlwinkel, deren Anwendung häufig ist, so dass die erfindungsgemäße LED-Lampe in einer Bauform als Strahler verschiedene Bauformen von Halogenstrahlern ersetzen kann, die bislang nur mit einem festen Abstrahlwinkel, angeboten werden.

Es ist hierbei zweckmäßig, dass definierte Stufen der Abstrahlwinkel zwischen etwa 10° und 60° durch Markierungen am Führungsring angezeigt werden. So kann bei der durch Drehen des Führungsrings vorgenommenen Änderung des Abstrahlwinkel dieser durch Ablesen der Markierungen genau justiert und nachfolgend leicht kontrolliert werden. Ergänzend oder alternativ können definierte Stufen der Abstrahlwinkel zwischen etwa 10° und 60.° durch Rastpositionen des Führungsrings vorgegeben sein.

Der Führungsring greift hierbei bei der Drehung beispielsweise mit entsprechenden Vorsprüngen in Vertiefungen des Halterings ein, wobei die Vetiefungen jeweils eine definierte Stufe des Abstrahlwinkels anzeigen. Die Verstellbarkeit bleibt hierbei stufenlos, die Rastpositionen dienen hierbei lediglich der Orientierung sowie der Sicherung der einmal eingestellten Position.

Es sind hierbei bei den nöglichen Strahlerbauformen unterschiedliche Ausbildungen des Kühlkörpers möglich.

Eine mögliche Bauform sieht einen in etwa halbschalenförmigen Kühlkörper vor, auf dem die LED-Platine aufsitzt. Es handelt sich um eine flache und ästhetische Bauform, die eine Verwendung der Strahler in bereits bekannter Form ermöglichen.

Eine andere Bauform weist einen länglichen in etwa zylindrischen Kühlkörper auf, bei dem die Kühlrippen in Längsrichtung des Strahlers übereinander angeordnet sind. Diese Bauform zeichnet sich durch besonders gute Kühlung der LED-Platine aus, die daher auch eine größere Anzahl und Dichte von LEDs aufweisen kann. Vorteilhafterweise erfolgt hierbei die Verbindung zu einer Spannungsquelle sowie möglichen elektronischen Bauteilen mittels einer den Kühlkörper in Längsrichtung durchdringenden Bohrung. Somit wird auch ein guter Schutz dieser Verkabelung verwirklicht.

Durch die stabförmige Ausbildung dieser Bauform ist diese insbesondere gut geeignet in mobilen Leuchten Verwendung zu finden, beispielsweise in einer Taschenlampe. Diese kann sich durch eine starke Lichtleistung bei guter Kühlung und guter Kapselbarkeit auszeichnen, da eine sehr kompakte Bauweise erreicht wird, die gut mit einem Lampengehäuse zur Aufnahme von Batterien verbunden werden kann.

Nachfolgend wird die Erfindung anhand von Zeichnungen näher beschrieben.

Figur 1 zeigt hierbei eine Anwendungsform der Erfindung in Form eines LED-Spots, der den erfindungsgemäßen Aufbau aufweist. Es ist hierbei eine Darstellungsform gewählt, bei der die einzelnen baulichen Bestandteile übereinander in nicht montierter Form dargestellt sind. Im Folgenden werden die Bauteile von oben nach unten beschrieben.

Das obere Bauteil ist der Haltering 1, an dessen Aussenfläche zumindest ein umlaufender Vorsprung erkennbar ist, der in das Innengewinde des Führungsrings 2 eingreift. Der Führungsring 2 ist unter dem Haltering 1 dargestellt und lässt in perspektivischer Ansicht das recht steil ausgebildete Innengewinde erkennen. Dieser Führungsring 2 sitzt in einem Fixierungsring 3, in den der Führungsring 2 formschlüssig eingreift. Unter dem Fixierungsring 3 ist das Fresnel-Linsenarray 4 dargestellt, die in montierter Form an der Unterseite des Halterings 1 im Linsenring 5 befestigt ist, der unterhalb des Fersnellinsenarrays 4 dargestellt ist.

Der Linsenring 5 weist hierbei zwei sich gegenüberliegend angeordnete Bohrungen 6 auf, in welche zwei unterhalb des Linsenrings 5 dargestellte vertikale Führungsbolzen 7 eingreifen, um die lediglich vertikale Verschiebung des Linsenrings 5 mit aufgesetztem Haltering 1 zu sichern. Unterhalb dieser Führungsbolzen 7 ist die LED-Platine 8 dargestellt, auf der in der dargestellten Ausführungsform neun Einzel-LEDs 16 in gleichmäßigem Abstand zueinander angeordnet sind.

Diese LED-Platine 8 ist wiederum auf einer LED-Platinenhalteplatte 10 aufgesetzt, die wiederum in einem Befestigungsring 11 gehalten wird. Schließlich werden diese zusammengefügten Bauteile in einen Kühlkörper 12 eingesetzt, um die bei der Lichabstrahlung frei werdende Wärmeenergie abzuführen.

In den Figuren 2 und 3 ist nun ein Schnitt durch den erfindungsgemäßen LED-Spot dargestellt, wobei es sich hierbei um eine Bauform handelt, die aus den zuvor beschriebenen Bauelementen zusammengesetzt ist. Das oberste Bauteil ist hierbei der Haltering 1, der auf seiner Unterseite das Fresnel-Linsenarray 4 aufweist, die im Linsenring gehalten ist. Es ist deutlich in Figur 2 erkennbar, dass der Haltering 1 mit dem Linsenkörper 4 an einem oberen Anschlag des Führungsrings 2 anliegt, und somit der größtmögliche Abstand zwischen der LED-Platine 8 und dem Fresnel-Linsenarray 4 eingenommen ist.

Unterhalb des Fresnel-Linsenarrays 4 ist das steil verlaufende Innengewinde des Führungsrings 2 erkennbar. Links und rechts des Halterings 1 sind zudem die vertikal angeordneten Führungsbolzen 7 zu erkennen, die ein Verdrehen der auf dem Fresnel-Linsenarray 4 angeordneten Einzellinsen gegenüber den darunter angeordneten Einzel-LED's 16 verhindert.

Der Führungsring 2 ist hierbei so angeordnet, dass dieser leicht mit den Fingern gedreht werden kann. Er ist hierbei in dem unterhalb angeordneten Fixierungsring 3 gehalten, der die Verbindung zwischen dem Kühlkörper 12 und dem Führungsring 2 herstellt. An der Unterseite des LED-Spots sind zudem die Anschlusskontakte 15 zur Stromquelle, Befestigungnieten 14 sowie eine Abschlussplatte 13 dargestellt.

In Figur 3 wiederum ist derselbe LED-Spot dargestellt, allerdings nun mit der Fresnellinse 4 in ihrer den LED's 16 nächsten Position. Durch Drehen des Führungsrings 2 wurde hierbei der Haltering 5 des Fresnel-Linsenarrays 4 vertikal nach unten auf die LED-Platine 8 hin zubewegt, wodurch nun eine Veränderung des Abstrahlwinkels bewirkt wurde. Ansonsten trifft für diese Zeichnung das zuvor gesagte im Bezug auf die Anordnung der baulichen Komponenten zueinander zu.

Die Figuren 4 zeigt eine andere Bauform, bei der ein zylindrisch aufgebauter Kühlkörper 12 mit übereinander angeordneten Kühlrippen verwendet wird mit den bereits beschriebenen Vorteilen. Innerhalb des Kühlkörpers verläuft vertikal eine durchgängige Bohrung, die dem Anschluß der LED-Platine 8 dient.

Figur 5 zeigt eine erfindungsgemäße Taschenlampe, die als Leuchtmittel eine LED-Lampe nach der Erfindung aufweist, wobei zwischen dem Batteriefach der Taschenlampe und der LED-Trägerplatte 8 der Kühlkörper 12 freiliegend angeordnet ist. Auf diese weise ist sichergestellt, dass die im Betrieb entstehende Wärme leicht abgeführt werden und es nicht zu einer Überhitzung der Lampe kommen kann.

Figur 5 verdeutlicht hierbei, daß auch diese Ausführungsform der Lampe als Taschenlampe mit einem stabförmigen Batteriefach die grundlegenden baulichen Komponenten aufweist, die die Verstellung des Abstrahlwinkels ermöglichen, nämlich den Haltering 1, an dem das Linsenarray 4 befestigt ist und der durch den äußeren Führungsring 2 in seiner Distanz zur LED-Trägerplatte 8 variabel ist. Die Anzahl der LEDs 16 auf der Trägerplatte 8 ist hierbei variabel je nach Anwendungsbereich und Baugröße der Taschenlampe.

Die Figuren 6 und 7 zeigen eine andere Bauform, wobei auch hier die eigentliche Lampe den beschriebenen Aufbau aufweist. Auch hier kann bei dieser Bauform das Linsenarray 4 der Fresnellinsen ohne eine Verdrehung gegenüber den LEDs 16 verstellt werden. Dies geht insbesondere aus Figur 6 hervor, in der die Bauteile übereinander dargestellt sind.

Die Figuren 8 - 15 stellen weitere Bauformen der erfindungsgemäßen LED-Lampe dar, wobei die Figuren 8 - 11 eine Bauform als Ersatz für Lampenbauformen der Scheinwerfer PAR30 und die Figuren 12-15 eine erfindungsgemäße LED-Lampe als Ersatz der Scheinwerfer PAR38 darstellen. Der grundsätzliche Aufbau entspricht auch bei diesen Bauformen den zuvor beschriebenen LED-Lampen.

Auch hier haben wir eine Verstellbarkeit der Linsenplatte 4, die im Haltering 1 geführt ist. Hierbei wird Distanz der Linseplatte 4 zu der LED-Trägerplatte 8 mittels zweier seitlicher vertikaler Führungen 7 derart gestaltet, dass die Zuordnung der einzelnen Linsen auf der Linsenplatte 4 zu den LEDs auch bei der Verschiebung der Linsenplatte 4 erhalten bleibt.

Die Verschiebung erfolgt durch die Drehbewegung an dem frontalen Führungsring 2. Die nun vorliegende Bauform weist zudem einen LED-Treiber 19 auf, der in einem LED-Treibergehäuse 20 unterhalb des Kühlkörpers 12 angeordnet ist.

Unterhalb des Führungsrings 2 ist zudem als Abschluss an dem oberen Ende des Kühlkörpers 12 ein Silikonring 17 angeordnet, der in entsprechenden Aufnahmeaussparungen an den oberen Enden der Kühllamellen gehalten ist.

Diese Beschreibung trifft sowohl auf die Bauform in Figur 8 für einen PAR30-Scheinwerfer zu, wie auch für die in Figur 12 dargestellte Bauform für einen PAR38-Scheinwerfer.

Die Figuren 11 und 14 zeigen ebenfalls diese zwei PAR-Scheinwerfer Bauformen in senkrecht geschnittener Form. Es ist hierbei das Führungsgewinde im Führungsring 2 innenseitig erkennbar, in welchem der Haltering 1 in vertikaler Bewegungsrichtung geführt ist. In beiden dargestellten Abbildungen 11 und 14 befindet sich hierbei die Linsenplatte 4 in ihrer obersten Position.

### Bezugszeichenliste

- Haltering: (1)
- Führungsrings: (2)
- Fixierungsring: (3)
- Linsenplatte: (4)
- Linsenring: (5)
- Bohrungen: (6)
- vertikaler Führungen: (7)
- Trägerplatte: (8)
- Halteplatte: (10)
- Befestigungsring: (11)
- Kühlkörper: (12)
- Abschlussplatte: (13)
- Befestigungsnieten: (14)
- Anschlusskontakte: (15)
- LED's: (16)
- Silikonring: (17)
- Schrauben: (18)
- LED-Teiber: (19)
- Treibergehäuse: (20)

## Patentansprüche

1. LED-Lampe mit stufenlos einstellbarem Abstrahlwinkel, wobei mehrere LED's (16) auf einer Trägerplatte (8) angeordnet sind und eine in ihrer Distanz zu dieser Trägerplatte (8) verstellbare Linsenplatte (4) dieser vorangestellt ist,
**dadurch gekennzeichnet, dass**
- die Linsenplatte (4) als Linsenarray mit einer Anzahl von Fresnellinsen vorgesehen ist, wobei jeder LED eine gegenüberliegende Fresnellinse auf der Linsenplatte (4) zugeordnet ist,
- die Linsenplatte (4) in ihrer Distanz zur LED-Trägerplatte (8) mittels zumindest zweier seitlicher in etwa vertikaler Führungen (7) verstellbar geführt wird,
- wobei die Linsenplatte (4) in einem Haltering (1) angeordnet ist, der mit seiner Außenkontur in das Führungsgewinde eines Führungsrings (2) eingreift, der seinerseits drehbar geführt wird,
- wodurch bei Drehung des Führungsrings (2) der Haltering (1) mit Linsenplatte (4) durch die seitlichen Führungen (7) gegenüber der Drehbewegung des Führungsrings (2) gesichert auf die LED-Trägerplatte (8) je nach Drehrichtung zu oder von dieser weg bewegt wird,
- wobei definierte Stufen der Abstrahlwinkel zwischen etwa 10° und 60° durch Rastpositionen des Führungsrings (2) vorgegeben sind oder durch Markierungen am Führungsring (2) angezeigt werden.

2. LED-Lampe mit stufenlos einstellbarem Abstrahlwinkel nach Anspruch 1,
**dadurch gekennzeichnet, dass**
auf der Trägerplatte (8) sechs bis neun LEDs (16) angeordnet sind, denen gegenüber eine Linsenplatte (4) mit sechs bis neun Fresnellinsen angeordnet ist, die direkt über den LEDs (16) liegen.

3. LED-Lampe mit stufenlos einstellbarem Abstrahlwinkel nach Anspruch 1 oder 2,
**dadurch gekennzeichnet, dass**
die Distanz zwischen Linsenplatte (4) und LED-Trägerplatte (8) so gewählt ist, dass Abstrahlwinkel zwischen etwa 10° und 60° stufenlos einstellbar sind.

4. LED-Lampe mit stufenlos einstellbarem Abstrahlwinkel nach einem der vorangegangenen Ansprüche,
**dadurch gekennzeichnet, dass**
die LED-Trägerplatte (8) auf einer Halteplatte (10) angeordnet ist, die in einen Befestigungsring (11) eingesetzt ist, mit dem die Halteplatte (10) an einem Kühlkörper (12) befestigt ist.

5. LED-Lampe mit stufenlos einstellbarem Abstrahlwinkel nach einem der vorangegangenen Ansprüche,
**dadurch gekennzeichnet, dass**
der Kühlkörper (12) halbschalenförmig ausgebildet ist.

6. LED-Lampe mit stufenlos einstellbarem Abstrahlwinkel nach einem der vorangegangenen Ansprüche 1 bis 4,
**dadurch gekennzeichnet, dass**
der Kühlkörper (12) in etwa zylindrisch ausgebildet ist mit übereinander parallel zueinander angeordneten Kühlrippen, wobei im Kühlkörper (12) eine durchgängige Bohrung als Kanal zur Verbindung der Lampen-Einheit mit einer Spannungsquelle angeordnet ist.

7. Taschenlampe mit stufenlos einstellbarem Abstrahlwinkel,
**dadurch gekennzeichnet, dass**
die Taschenlampe als Leuchtmittel eine LED-Lampe nach einem der vorangegangenen Ansprüche aufweist, wobei zwischen dem Batteriefach der Taschenlampe und der LED-Trägerplatte (8) der Kühlkörper (12) freiliegend angeordnet ist.

8. Taschenlampe mit stufenlos einstellbarem Abstrahlwinkel nach Anspruch 9,
**dadurch gekennzeichnet, dass**
auf der LED-Trägerplatte (8) 3 bis 5 LEDs (16) angeordnet sind und dementsprechend das Linsenarray (4) 3 bis 5 Fresnellinsen aufweist.

9. Taschenlampe mit stufenlos einstellbarem Abstrahlwinkel nach Anspruch 9 oder 10,
**dadurch gekennzeichnet, dass**
der Kühlkörper (12) eine durchgängige Bohrung als Kanal zur Verbindung der Lampen-Einheit mit der Spannungsquelle aufweist.

## Claims

1. LED lamp with infinitely adjustable radiation angle whereby several LED's (16) are located on a carrier plate (8) and a lens plate (4) is located in front of the carrier plate (8) at an adjustable distance,
**characterized in that**
- the lens plate (4) is designed as a lens array with a number of Fresnel lenses whereby each LED is located opposite a Fresnel lens on the lens plate (4),
- whereby the lens plate (4) is adjusted in its distance to the LED carrier plate (8) by means of at least two almost vertical guide features (7),
- whereby the lens plate (4) is located in a retaining ring (1) which with its outer contour fits into the guide thread of a guide ring (2) which in itself is turnable guided,
- whereby by turning the guide ring (2) the retaining ring (1) with the lens plate (4) is secured by means of the side guides (7) in the turning movement of the retaining ring (2) to the LED plate (8) depending upon the turning direction either towards or away from this,
- whereby the defined stages of the radiation angle of between 10° and 60° are set by lockin positions of the retaining ring (2) or are indicated by marks on the retaining ring (2).

2. LED lamp with infinitely adjustable radiation angle as specified in Claim 1,
**characterized in that**:
six to nine LED's (16) are located on the carrier plate (8) which in turn is located opposite a lens plate (4) with six to nine Fresnel lenses which are directly above the LED's (16).

3. LED lamp with infinitely adjustable radiation angle as specified in Claim 1 or 2
**characterized in that**
the distance between the lens plate (4) and the LED carrier plate (8) is chosen in such a manner that the radiation angle is infinitely adjustable in a range from ca. 10° to 60°.

4. LED lamp with infinitely adjustable radiation angle as specified in one of the foregoing claims
**characterized in that**
the LED carrier plate (8) is located on a retention plate (10) which is set in the supporting ring (11) with which the retention plate (10) is fitted to a cooling unit (12).

5. LED lamp with infinitely adjustable radiation angle as specified in one of the foregoing claims
**characterized in that**
the cooling unit (12) is shaped in the form of a half shell.

6. LED lamp with infinitely adjustable radiation angle as specified in one of the foregoing claims 1 to 4
**characterized in that**:
the cooling unit (12) is somewhat cylindrically formed with super-imposed parallel cooling ribs whereby in the cooling unit (12) there is a through going drilled opening as channel for connecting the lamp unit to a power source

7. Torch with infinitely adjustable radiation angle
**characterized in that**
the torch has a LED lamp as lighting designed in accordance with one of the foregoing claims whereby the cooling unit (12) is located freely between the battery compartment of the torch and the LED carrier plate (8).

8. Torch with infinitely adjustable radiation angle as specified in Claim 9
**characterized in that**
3 to 5 LED's (16) are located on the LED carrier plate (8) and correspondingly the lens array (4) contains 3 to 5 Fresnel lenses

9. Torch with infinitely adjustable radiation angle as specified in Claim 9 or 10
**characterized in that**
the cooling unit (12) has a through going drilled opening as channel for connecting the lamp unit to the power source.

## Revendications

1. Lampe à LED avec angle de rayonnement réglable en continu, à l'occasion de quoi plusieurs LED (16) sont fixées sur une plaque de support (8), laquelle est précédée par une plaque de lentilles réglable (4) quant à sa distance par rapport à cette plaque de support (8),
**caractérisée par le fait que**
- la plaque de lentilles (4) est prévue pour jouer le rôle de matrice à lentilles avec un certain nombre de lentilles de Fresnel, à l'occasion de quoi chaque LED est affecté à une lentille de Fresnel opposée sur la plaque de lentilles (4),
- la plaque de lentilles (4) est conçue de façon réglable dans sa distance par rapport à la plaque de support (8) à l'aide d'au minimum deux guidages latéraux réglables sensiblement verticaux (7),
- à l'occasion de quoi la plaque de lentilles (4) est positionnée dans une bague de support (1) qui, par son contour extérieur, s'engrène dans le filetage de guidage d'une bague de guidage (2) qui, quant à elle, est guidée par pivotement
- à l'occasion de quoi, sous l'effet de pivotement de la bague de guidage (2), la bague de support (1) avec la plaque de lentilles (4) est assurée par les guidages latéraux (7) par rapport au mouvement de pivotement de la bague de guidage (2) sur la plaque de support (8) et se rapproche ou s'éloigne de celle-ci en fonction du sens de rotation
- à l'occasion de quoi des degrés définis pour l'angle de rayonnement allant d'environ de 10° à 60° sont prescrits par les positions d'enclenchement de la bague de guidage (2) ou sont signalés par des marquages sur la bague de guidage (2).

2. Lampe à LED avec angle de rayonnement réglable en continu conformément à la revendication 1,
**caractérisée par le fait que**,
sur la plaque de support (8), entre six et neuf LED (16) sont fixées sur la plaque de support (8) et qu'en face d'elles se trouve une plaque à lentilles (4) avec entre six et neuf lentilles de Fresnel qui sont situées directement au-dessus des LED (16)

3. Lampe à LED avec angle de rayonnement réglable en continu conformément aux revendications 1 ou 2.
**caractérisée par le fait que**
la distance entre la plaque à lentilles (4) et la plaque de support à LED (8) est ainsi choisie que l'angle de rayonnement soit réglable en continu entre environ 10° et 60°.

4. Lampe à LED avec angle de rayonnement réglable en continu selon l'une des revendications précitées
**caractérisée par le fait que**,
la plaque de support (8) est positionnée sur une plaque de support (10) qui est insérée dans une bague de fixation (11) avec laquelle la plaque de support (10) est fixée sur un corps de refroidissement (12).

5. Lampe à LED avec angle de rayonnement réglable en continu selon l'une des revendications précitées,
**caractérisée par le fait que**
le corps de refroidissement (12) est de forme semi-hémisphérique.

6. Lampe à LED avec angle de rayonnement réglable en continu selon l'une des revendications 1 à 4 précitées,
**caractérisée par le fait que**,
le corps de refroidissement (12) a une forme sensiblement cylindrique avec des rainures de refroidissement parallèles placées les unes au-dessus des autres, à l'occasion de quoi est ménagé sur toute la longueur du corps de refroidissement (12) un perçage servant de canal pour relier l'unité de lampe à une source de tension.

7. Lampe de poche avec angle de rayonnement réglable en continu,
**caractérisée par le fait que**,
la lampe de poche comporte comme ampoule une lampe à LED selon l'une des revendications précitées, à l'occasion de quoi le corps de refroidissement (12) est positionné à l'air libre entre le compartiment à pile de la lampe de poche et la plaque de support (8).

8. Lampe de poche avec angle de rayonnement réglable en continu selon la revendication 9,
**caractérisée par le fait que**,
sur la plaque de support (8) sont fixées entre 3 et 5 LED (16) et que, par analogie, la matrice à lentilles (4) comporte entre 3 et 5 lentilles de Fresnel.

9. Lampe de poche avec angle de rayonnement réglable en continu selon les revendications 9 ou 10,
**caractérisée par le fait que**,
le corps de refroidissement (12) comporte sur toute sa longueur un perçage servant de canal pour relier l'unité de lampe à la source de tension.
